# EUROPÄISCHE PATENTANMELDUNG

(11) **EP 4 749 227 A1**
(43) Veröffentlichungstag der Anmeldung: **27.05.2026**
(21) Anmeldenummer: 25212927.5
(22) Anmeldetag: 03.11.2025
(51) Int. Cl.: F28D 15/04

(54) **WÄRMETRANSPORTVORRICHTUNG UND VERFAHREN ZUM TRANSPORTIEREN VON ENERGIE**

(30) Priorität: 22.11.2024 DE 102024134519
(71) Anmelder: Technische Universität Darmstadt Körperschaft Des Öffentlichen Rechts, 64289 Darmstadt (DE)
(72) Erfinder: Sielaff, Axel, 64347 Darmstadt (DE); Sinha, Nishant, 64347 Griesheim (DE)
(74) Vertreter: LifeTech IP Spies & Behrndt Patentanwälte PartG mbB

(57) **Zusammenfassung**

Eine Wärmetransportvorrichtung (100) für einen Transport von Energie (5) von einer Wärmequelle zu einer Wärmesenke umfasst einen Transportbehälter (110) mit einem ersten Wärmetauschbereich (111) und einem zweiten Wärmetauschbereich (112), und ein Transportfluid (120), das in dem Transportbehälter (110) enthalten ist. Das Transportfluid 120 weist ein Tensid (121) auf. Der erste Wärmetauschbereich (111) und der zweite Wärmetauschbereich (112) sind jeweils ausgebildet, um Energie (5) zwischen einer Umgebung und dem Transportfluid (120) auszutauschen. Das Transportfluid (120) ist ausgebildet, um basierend auf dem Tensid (121) einen Schaum (127) zu bilden. Die Wärmetransportvorrichtung (100) ist damit ausgebildet, um basierend auf dem Schaum (127) die Energie (5) zwischen dem ersten Wärmetauschbereich (111) und dem zweiten Wärmetauschbereich (112) zu transportieren sowie ein Rückführen des Transportfluids (120) zu bewirken.

## Beschreibung

Die vorliegende Erfindung bezieht sich auf eine Wärmetransportvorrichtung und ein Verfahren für einen Transport von Energie von einer Wärmequelle zu einer Wärmesenke, insbesondere unter Verwendung eines Schaums.

### HINTERGRUND

Zum räumlichen Transport von thermischer Energie werden im Stand der Technik Wärmerohre und Thermosiphons eingesetzt.

**Fig. 6** zeigt in einem Teil (a) der Figur ein herkömmliches Wärmerohr 1. Zum Transport von thermischer Energie 5 umfasst es ein geschlossenes Rohr 10, das ein Arbeitsfluid 20 bzw. ein Transportfluid umschließt. Das Arbeitsfluid 20 kann beispielsweise Wasser oder Ammoniak sein. An einem ersten Wärmetauschbereich 11 ist das Wärmerohr 1 nahe an einer Wärmequelle. Nahe an dem ersten Wärmetauschbereich 11 verdampft das Arbeitsfluid 20 und bildet Dampf, der durch das Rohr 10 zu einem im Vergleich zu dem ersten Wärmetauschbereich 11 kühleren zweiten Wärmetauschbereich 12 des Rohrs 10 wandert. In der Nähe des zweiten Wärmetauschbereichs 12 kondensiert der Dampf und gibt dabei latente Wärme ab. Das kondensierte Arbeitsfluid 20 kehrt durch eine Dochtstruktur 18 (oder Dränstruktur) des Rohrs 10 zu dem ersten Wärmetauschbereich 11 zurück. Die Dochtstruktur 18 ist in einem Inneren des Rohrs 10 angeordnet. Sie umfasst dünne Kanäle und bewirkt die Rückführung des Arbeitsfluids 20 durch Kapillarkräfte. Der insgesamt entstehende Kreislauf des Arbeitsfluids 20 ist ein passiver Prozess, der ohne externe Pumpen auskommt und auf dem Phasenübergang in dem Arbeitsfluid 20 und auf den Kapillarkräften der Dochtstruktur 18 basiert.

In einem Teil (b) der Figur ist ein herkömmlicher Thermosiphon 2 dargestellt. Der Thermosiphon 2 ist für einen passiven Wärmetransport ausgebildet, der auf einem Prinzip natürlicher Konvektion beruht. Der Thermosiphon 2 umfasst einen verschlossenen Transportbehälter 10, der als Transportfluid 20 Wasser oder eine andere Flüssigkeit umschließt. Um eine ausreichende Menge des Transportfluids 20 zu enthalten, weist der Transportbehälter 10 in diesem Beispiel einen Vorratsbehälter 17 auf. Wird dem flüssigen Transportfluid 20 durch einen ersten Wärmetauschbereich 11 an einem unteren Ende des Thermosiphons 1 Energie 5 zugeführt, verdampft die Flüssigkeit. Dies senkt eine Dichte des Transportfluids 20 und lässt es als Dampf bzw. Gas zu einem oberen Ende des Thermosiphons 1 aufsteigen. Dort befindet sich ein kühlerer zweiter Wärmetauschbereich 12, in dessen Nähe das Transportfluid 20 Energie 5 abgibt und wieder zu einer Flüssigkeit kondensiert. Die Abgabe kann durch eine äußere Kühlung oder eine Wärmesenke in einer Nähe des zweiten Wärmetauschbereichs 12 beschleunigt werden. Durch die Schwerkraft wandert die nun kühlere Flüssigkeit 20 wieder abwärts. Auf diese Weise bildet sich ebenfalls ein Wärmetransportkreislauf, der ohne äußere Pumpen auskommt.

Herkömmliche Wärmerohre sind allerdings anfällig für Schäden insbesondere an der Dochtstruktur. Dort können mit der Zeit Verstopfungen und Korrosionsschäden durch Verunreinigungen im Transportfluid entstehen. Sie vermindern die Effizienz und Lebensdauer der Dochtstruktur. Daneben können außerdem in einer Nähe des erwärmten ersten Wärmetauschbereichs durch Temperaturgradienten Marangonikräfte in der Dochtstruktur auftreten. Solche durch eine Veränderung der Oberflächenspannung bewirkten Kräfte können der Rückführung des kondensierten Transportfluids entgegenwirken und so eine Transportkapazität des Wärmerohrs beschränken.

Da die Dochtstruktur sich notwendigerweise durchgehend zwischen dem ersten Wärmetauschbereich und dem zweiten Wärmetauschbereich erstreckt, sind auch komplexeren Geometrien deutliche Grenzen gesetzt. Wärmerohre können grundsätzlich nicht einfach "zusammengesteckt" werden, um Verzweigungen zu bilden. Einerseits bestehen topologische Hindernisse für den Verlauf der Dochtstruktur, andererseits können die notwendigen feinen Kanäle bei der Zusammensetzung auch leicht beispielsweise durch Lötzinn oder Schweißmaterial verstopfen.

Daher besteht ein Bedarf an Wärmerohren oder Thermosiphons, die Effizienzeinbußen durch Verunreinigungen vermeiden, komplexe Geometrien aufweisen und in unterschiedliche Richtungen eingesetzt werden können.

### KURZBESCHREIBUNG DER ERFINDUNG

Ein Beitrag dazu wird durch eine Wärmetransportvorrichtung nach Anspruch 1 und ein Verfahren für einen Transport von Energie von einer Wärmequelle zu einer Wärmesenke nach Anspruch 10 erreicht. Die abhängigen Ansprüche beziehen sich auf vorteilhafte Weiterbildungen der Gegenstände der unabhängigen Ansprüche.

Die vorliegende Erfindung bezieht sich auf eine Wärmetransportvorrichtung für einen Transport von Energie von einer Wärmequelle zu einer Wärmesenke. Bei der Energie kann es sich insbesondere um thermische Energie handeln. Die Wärmetransportvorrichtung umfasst einen Transportbehälter mit einem ersten Wärmetauschbereich und einem zweiten Wärmetauschbereich, sowie ein Transportfluid, das in dem Transportbehälter enthalten ist. Das Transportfluid umfasst ein Tensid. Der erste Wärmetauschbereich und der zweite Wärmetauschbereich sind dabei jeweils ausgebildet, um Energie (bzw. die Energie) zwischen einer Umgebung des Transportbehälters um den entsprechenden Wärmetauschbereich und dem Transportfluid auszutauschen. Das Transportfluid ist ausgebildet, um basierend auf dem Tensid einen Schaum zu bilden. Die Wärmetransportvorrichtung ist damit ausgebildet, um basierend darauf, also insbesondere basierend auf dem Schaum, Energie bzw. die Energie zwischen dem ersten Wärmetauschbereich und dem zweiten Wärmetauschbereich zu transportieren, und um ein Rückführen des Transportfluids zu bewirken. Das Rückführen kann dabei als Bewegen von Transportfluids in eine einer Richtung des Energietransports entgegengesetzten Richtung verstanden werden.

Die Wärmetauschvorrichtung kann äußerlich die Form eines herkömmlichen Wärmerohrs oder eines Thermosiphons aufweisen. Der Transportbehälter ist ein Hohlkörper, der das Transportfluid geschlossen umgibt. Der Transportbehälter kann das Transportfluid wasserdicht, luftdicht oder hermetisch einschließen.

In Ausführungsbeispielen liegt das Tensid in einer Tensidlösung vor. Das Transportfluid kann also einen Trägerstoff, beispielsweise Wasser, umfassen, in dem das Tensid gelöst ist. Das Transportfluid kann beispielsweise eine wässerige Lösung des Tensids umfassen. Das Transportfluid kann Luft oder ein anderes Gas umfassen, in Ausführungsbeispielen besteht das Transportfluid aber stofflich aus der Tensidlösung. Das Tensid ist ein Stoff, dessen Teilchen jeweils sowohl einen im Trägerstoff löslichen (im Fall von Wasser wasseranziehenden bzw. hydrophilen) als auch einen nicht im Trägerstoff löslichen (im Fall von Wasser wasserabstoßenden bzw. hydrophoben) Teil aufweisen.

In Ausführungsbeispielen weist das Transportfluid in allen Bereichen des bestimmungsgemäßen Gebrauchs eine flüssige Phase und eine gasförmige Phase auf, wobei ein überwiegender Masseanteil des Trägerstoffs in der flüssigen Phase vorliegt. Unter dem Begriff Schaum kann ein flüssiger Schaum verstanden werden, der mit einem Gas gefüllte Blasen, insbesondere kleine Gasbläschen, umfasst, die durch flüssige Wände getrennt sind, die insbesondere von dem Tensid und dem Trägerstoff gebildet werden. Das Gas kann Luft und/oder verdampfte Tensidlösung umfassen. Manche Tenside eignen sich alleine nicht zur Bildung des Schaums. Insbesondere in solchen Fällen kann die Tensidlösung bzw. das Transportfluid einen Zusatzstoff und/oder ein weiteres Tensid, der bzw. das die Schaumbildung ermöglicht und/oder fördert.

Das Austauschen von Energie soll ein Übertragen von Energie bzw. thermischer Energie aus dem oder in das Transportfluid bedeuten. Während eines Betriebs der Wärmetransportvorrichtung findet das bestimmungsgemäß in dem bzw. durch den ersten Wärmetauschbereich und in dem bzw. durch den zweiten Wärmetauschbereich statt. Das Ausbilden der Wärmetauschbereiche zum Austauschen von Wärme soll dabei bedeuten, dass andere Bereiche des Transportgefäßes nicht für ein solches Austauschen vorgesehen sind bzw. einen Austausch von Wärmeenergie im Vergleich zu den Wärmetauschbereichen unterdrücken. Das Austauschen kann ein Zuführen sein, wenn Wärmeenergie dabei in das Transportfluid gelangt. Das Austauschen kann ein Entziehen sein, wenn Wärmeenergie dabei aus dem Transportfluid ausfließt.

Die Funktion der Wärmetransportvorrichtung, Energie zwischen dem ersten Wärmetauschbereich und dem zweiten Wärmetauschbereich zu transportieren und ein Rückführen des Transportfluids zu bewirken, beruht auf dem im Folgenden beschriebenen Vorgang.

Die Tensidlösung bildet den Schaum in dem Transportbehälter in einer stabilen Weise. In einer Grenzfläche zwischen einer flüssigen Phase und einer gasförmigen Phase des Transportfluids ordnen sich die Teilchen des Tensids mit dem hydrophilen (bzw. im Trägerstoff löslichen) Teil in der Flüssigkeit und dem hydrophoben (bzw. nicht im Trägerstoff löslichen) Teil in dem Gas an. Sie können dort eine stabile Grenzschicht bilden. Basierend auf der Anordnung der Teilchen des Tensids in der Grenzfläche ergibt sich eine abstoßende Wirkung zwischen zwei einander benachbarten verschiedenen Grenzflächen, und dadurch zwischen Blasen des Schaums. Auf diese Weise verhindert die Tensidlösung eine Verschmelzung bzw. ein Zusammenwachsen von Blasen in dem Schaum.

Bilden sich Blasen bzw. Gasbläschen in dem Transportbehälter, oder vergrößert sich ein Volumen der Blasen, so stoßen sich die Blasen gegenseitig ab. Dadurch können sich die Blasen über ein räumliches Volumen ausbreiten.

Bei einer Zufuhr von thermischer Energie in das Transportfluid nahe an dem ersten oder dem zweiten Wärmetauschbereich können Bläschen durch eine Verdampfung entstehen oder sich ausdehnen. Umgekehrt können durch einen Entzug von thermischer Energie aus der Transportflüssigkeit nahe an dem zweiten bzw. dem ersten Wärmetauschbereich Bläschen schrumpfen oder durch eine Kondensation zerfallen. Auf diese Weise ergibt sich ein Transport- bzw. Pumpeffekt, der Gas und Flüssigkeit sowie die darin gespeicherte Energie von dem ersten bzw. zweiten Wärmetauschbereich weg- und insbesondere zu dem entsprechend zweiten bzw. ersten Wärmetauschbereich hinbewegt und so die Energie transportiert.

Darüber hinaus bilden sich basierend auf der abstoßenden Wirkung zwischen Blasen kleine Flüssigkeitskanäle zwischen den Blasen. Dort setzt ein Kapillareffekt ein, der bewirkt, dass sich insbesondere nahe dem zweiten bzw. dem ersten Wärmetauschbereich kondensierende Flüssigkeit durch die Flüssigkeitskanäle bewegt. Die abstoßende Wirkung bewirkt zusätzlich einen Sog, der Flüssigkeit in die Flüssigkeitskanäle hineinzieht. Auf diese Weise ergibt sich ein passiver Pumpeffekt, der Flüssigkeit von dem zweiten bzw. ersten Wärmetauschbereich weg- und insbesondere zu dem ersten bzw. zweiten Wärmetauschbereich hinbewegt und so einen entsprechenden Teil des Transportfluids zurückführt.

Insgesamt stellt sich ein Kreislauf des Transportfluids in dem Transportbehälter ein, wobei der Kreislauf auf dem Schaum basiert und insbesondere ohne eine in dem Transportbehälter fest ausgebildete Dochtstruktur ablaufen kann. Die Wärmetransportvorrichtung ist daher nicht oder nicht notwendigerweise ein "Wärmerohr mit Tensiden", da der Transportbehälter keinerlei Dochtstruktur aufzuweisen braucht.

Dabei kann der Kreislauf des Transportfluids unabhängig von einer Gravitation oder einer anderen in eine Vorzugsrichtung wirkende Kraft (z.B. eine Fliehkraft) bestehen. Der erste und der zweite Wärmetauschbereich können somit jeweils als Wärmesenke oder entsprechend als Wärmequelle genutzt werden.

Mit anderen Worten ist das Transportfluid ausgebildet, um basierend auf dem Tensid einen Schaum zu bilden, um basierend darauf die Energie zwischen dem ersten Wärmetauschbereich und dem zweiten Wärmetauschbereich zu transportieren sowie ein Rückführen des Transportfluids durch Flüssigkeitskanäle zwischen Blasen des Schaums zu bewirken.

In weiteren Ausführungsbeispielen umfasst der Transportbehälter zudem keinen separaten Weg für das Rückführen des Transportfluids. Vielmehr kann das Transportieren von Energie zwischen dem ersten Wärmetauschbereich und dem zweiten Wärmetauschbereich in demselben Kanal stattfinden wie das Rückführen des kondensierten Transportfluids. Das (kondensierte) Transportfluid wird somit zum ersten Wärmetauschbereich bzw. zur Wärmequelle durch den Schaum zurückgeführt.

Optional weist der Transportbehälter in einem Transportbereich, der abseits des ersten Wärmetauschbereichs und des zweiten Wärmetauschbereichs ausgebildet ist, eine (besondere) Wärmeisolation bzw. eine Wärmeisolationseinrichtung auf. Unter dem Begriff Transportbereich kann ein Bereich des Transportbehälters verstanden werden, in dem sich bei einem Kreislauf ein gerichteter Transport von Energie einstellt. Die Wärmeisolation kann beispielsweise eine gegenüber dem ersten und zweiten Wärmetauschbereich dickere Begrenzung oder Wand eines Gefäßes oder eines Rohrs des Transportbehälters umfassen. Die Wärmeisolation kann auch dadurch zustandekommen, dass der Transportbehälter in dem Transportbereich ein anderes Material als in dem ersten und zweiten Wärmetauschbereich umfasst. Die Wärmeisolation kann auch durch eine besondere Konstruktion eines Gefäßes oder einer Wand des Transportbehälters in dem Transportbereich bewirkt werden. Insbesondere kann eine Wand des Transportbehälters doppelt ausgeführt sein und dabei ein Vakuum oder ein Isoliermaterial einschließen.

Optional weist der Transportbehälter eine Verzweigung auf. Durch seine dynamische Entstehung passt sich der Kreislauf der Transportflüssigkeit an verschiedenste geometrische Formen an. Der Transportbehälter kann, insbesondere in dem Transportbereich, ein Rohr aufweisen, entlang dessen durch das Transportfluid Energie transportiert werden kann. Unter dem Begriff Verzweigung kann dann eine Stelle des Transportbehälters verstanden werden, an der zwei oder mehr Rohre ansetzen bzw. zusammenkommen. Das Rohr kann also z.B. eine Bifurkation aufweisen.

Optional weist der Transportbehälter mindestens einen weiteren Wärmetauschbereich auf, wobei der mindestens eine weitere Wärmetauschbereich ausgebildet ist, um Energie zwischen einer Umgebung des Transportbehälters um den mindestens einen weiteren Wärmetauschbereich und dem Transportfluid auszutauschen. Aufgrund der Anpassung des Kreislaufs an verschiedene Geometrien des Transportbehälters können mehrere Wärmesenken und/oder mehrere Wärmequellen an den verschiedenen Wärmetauschbereichen eingesetzt werden. Die Anzahl von Wärmesenken muss dabei nicht gleich einer Anzahl der Wärmequellen sein. Jeder Wärmetauschbereich kann ausgebildet sein, um je nach Bedarf sowohl für eine Zufuhr als auch für einen Entzug von Energie in das bzw. aus dem Transportfluid eingesetzt zu werden.

Optional weist der Transportbehälter einen Vorratsbereich für ein Vorhalten eines Vorrats der Transportflüssigkeit auf. So kann beispielsweise in einer Nähe des ersten oder des zweiten oder eines weiteren Wärmetauschbereichs ein Reservoir bzw. Behälter ausgebildet sein, das einen größeren Querschnitt als Rohre in dem Transportbereich des Transportbehälters aufweist. Ein Vorratsbereich kann insbesondere ausgebildet sein, wenn die Wärmetransportvorrichtung doch für einen Einsatz mit einer fixierten Orientierung bezüglich einer Richtung der Gravitation oder einer anderen durch eine Kraft (beispielsweise einer Fliehkraft- bzw. Zentripetalkraft) definierten Vorzugsrichtung bestimmt oder vorgesehen ist.

Optional umfasst der Transportbehälter einen Bereich, der zumindest teilweise mit einer strukturierten Faserummantelung umgeben ist.

Der Bereich kann etwa ein Gefäß oder ein Rohr sein oder umfassen. Der Bereich kann insbesondere der Transportbereich sein. Der Bereich weist vorteilhafterweise eine Wand oder eine Auskleidung aus einem nicht-strukturierten Material, beispielsweise einem Stahl oder einem Kunststoff, auf, die durch die strukturierte Faserummantelung umgeben ist. Der Bereich kann in dem ersten oder zweiten Wärmetauschbereich, in einem weiteren Wärmetauschbereich in einem Transportbereich oder in einem Vorratsbereich des Transportbehälters liegen. In Ausführungsbeispielen kann auch die gesamte Wärmetauschvorrichtung oder der gesamte Transportbereich der Wärmetauschvorrichtung eine strukturierte Faserummantelung aufweisen.

Ein Material der strukturierten Faserummantelung kann ein Faserverbundwerkstoff sein. Unter dem Begriff Faserverbundwerkstoff kann ein Mehrphasen- oder Mischwerkstoff verstanden werden, der eine Matrix aus einem Füll- oder Klebstoff sowie in die Matrix eingebettete Fasern umfasst. Durch gegenseitige Wechselwirkungen von Matrix und Fasern kann der Faserverbundwerkstoff höherwertige Eigenschaften aufweisen als die Matrix oder die Fasern alleine. Die Matrix kann insbesondere ein Harz, die Fasern hoch-zugfeste Faserbänder sein.

Der Transportbehälter kann somit in Ausführungsbeispielen ganz oder teilweise als ein ummantelter Druckbehälter (engl. composite overwrapped pressure vessel, COPV), ausgebildet sein.

Die strukturierte Faserummantelung bewirkt eine bessere Haltbarkeit des Transportbehälters unter einer hohen Druckdifferenz zwischen einem Innendruck in einem Inneren des Transportbehälters und einem Außendruck in einer Umgebung des Transportbehälters. Die innere Wand bzw. Auskleidung kann dünner ausgeführt werden, als dies ohne die strukturierte Faserummantelung der Fall wäre. So kann der Aufbau mit einer Faserummantelung auch zur Reduktion eines Gewichts des Transportbehälters eingesetzt werden.

In Ausführungsbeispielen ist der Transportbehälter (mit oder ohne Faserummantelung) ausgebildet, um während des bestimmungsgemäßen Einsatzes Druckdifferenzen zwischen einem äußeren Vakuum (z.B. einem Außendruck unterhalb von 0.03 Pa) und einem Innendruck von bis zu 100 bar standzuhalten. Dies kann neben Umständen des Einsatzes insbesondere auch von einer Art oder Zusammensetzung des Transportfluids abhängig sein. So kann der Transportbehälter etwa in Ausführungsbeispielen, in denen das Transportfluid (insbesondere als Trägerflüssigkeit) CO₂ umfasst, ausgebildet sein, um Druckdifferenzen von bis zu 100 bar standzuhalten.

Optional umfasst das Tensid zumindest einen der folgenden Stoffe: Natrium-1,5-bis[(1H,1H,2H,2H-perfluorohexyl)oxy]-1,5-dioxopentan-2-sulfonat ("FG4"), C₁₈H₃₇SO₄Na ("LSES"), Natriumdodecylsulfat ("SDS", CAS-Nummer 151-21-3), ein Octylphenolethoxylat, insbesondere Polyethylenglycol-[4-(1,1,3,3-tetramethylbutyl)phenyl]-ether bzw. polyoxyethyliertes Toctylphenol ("Triton-X-100") mit der CAS-Nummer 9002-93-1, und/oder ein Polysorbat, insbesondere Polyethylensorbitanmonooleat bzw. Polysorbat 80 ("Tween 80") mit der CAS Nummer 9005-65-6.

Die Tenside können dabei allgemein ionischer oder nicht-ionischer Natur sein. Teilchen ionischer Tenside tragen eine elektrische Ladung an ihrem Trägerflüssigkeitslöslichen bzw. hydrophilen Kopf, wobei die Ladung positiv (kationisch) oder negativ (anionisch) sein kann. Die Ladung verstärkt eine oberflächenaktive Eigenschaft des betreffenden Tensids, welche das Tensid für die Schaumbildung sehr geeignet macht. Nicht-ionische Tenside können einen Synergieeffekt in Kombination mit einem ionischen Tensid bewirken, der ihre Wirkung, und hierbei insbesondere den vorangehend beschriebenen Vorgang zum Transport von thermischer Energie und Rückführen kondensierter Flüssigkeit, verstärkt.

Allgemein hat sich gezeigt, dass anionische Tenside gegenüber kationischen Tensiden einen stabileren Schaum bzw. stabilere Blasen bilden können. FG4, LSES und SDS sind vorteilhafte anionische Tenside, bei denen die elektrostatische Abstoßung zwischen Blasen besonders groß ausfallen kann, und die gegenüber kationischen Tensiden wie beispielsweise (C₁₆H₃₃NMe₃)Br ("CTAB") eine deutlich geringere Schaumvergröberung bzw. vermindertes Zusammenwachsen der Blasen zeigen. Insbesondere FG4 hat sich als besonders stabiler Schaumbilder erwiesen.

Optional umfasst das Transportfluid zumindest einen der folgenden Stoffe als Trägerstoff: Wasser, Aceton oder Ethanol.

Optional ist in dem Transportbehälter ein zyklischer Pfad für das Transportfluid ausgebildet. Der Transportbehälter kann beispielsweise Rohre oder andere Gefäße umfassen, die einen Kreis bzw. einen einfach geschlossenen Weg bilden.

Unter dem Begriff zyklischer Pfad ist dabei nicht eine Dochtstruktur zu verstehen; vielmehr kann sich im bestimmungsgemäßen Gebrauch der Wärmetauschvorrichtung weiterhin kondensierte Flüssigkeit durch denselben Raum bewegen wie die wärmetransportierenden Blasen. Der zyklische Pfad kann allerdings in Ausführungsbeispielen vorteilhaft sein, in denen dieselben Wärmetauschbereiche abwechselnd als Wärmequelle bzw. zur Zufuhr von Wärme in das Transportfluid und als Wärmesenke bzw. zum Entzug von Energie aus dem Transportfluid eingesetzt werden sollen.

Ausführungsbeispiele beziehen sich auch auf Verfahren zu einem Transport von Energie von einer Wärmequelle zu einer Wärmesenke. Die Energie kann insbesondere thermische Energie sein. Das Verfahren umfasst ein Übertragen von Energie auf ein Transportfluid, das ein Tensid aufweist, wobei das Transportfluid ausgebildet ist, um basierend auf dem Tensid einen Schaum zu bilden. Das Verfahren umfasst weiter ein Transportieren der Energie basierend auf dem Schaum. Das Verfahren umfasst weiter ein Übertragen von Energie aus dem Transportfluid. Das Verfahren umfasst weiter ein Rückführen des Transportfluids basierend auf dem Schaum. Das Transportieren der Energie und das Rückführen des Transportfluids basiert dabei auf dem vorangehend beschriebenen Vorgang. Das Rückführen betrifft insbesondere einen flüssigen Teil des Transportfluids. Bevorzugt kann das Verfahren in einer Wärmetauschvorrichtung der vorangehen beschriebenen Art durchgeführt werden.

Wichtige Aspekte der Wärmetransportvorrichtung und des vorgestellten Verfahrens lassen sich auch wie folgt darstellen.

In vielen herkömmlichen Anwendungen werden Wärmerohre (engl. heat pipes) zum effizienten Wärmetransport eingesetzt, da sie passiv funktionieren und eine hohe Effizienz aufweisen. Sie können unabhängig der Schwerkraft und somit auch in Schwerelosigkeitsanwendungen eingesetzt werden. Die dazu benötigte interne Kapillarstruktur begrenzt den aktuellen Einsatz aber auf einfache Geometrien mit meist nur einer Wärmequelle und einer Wärmesenke. Eine Erweiterung und insbesondere eine Verzweigung des Wärmerohrs ist im Allgemeinen nicht möglich, da dadurch die interne Kapillarstruktur unterbrochen wird und somit keine Funktion mehr gegeben ist. Um mehrere Wärmequellen und Wärmesenken miteinander zu verbinden, können je nach Anwendungsfall mehrere Wärmerohre oder aktive System (z.B. gepumpte Systeme) eingesetzt werden. Aktive Systeme haben jedoch einen höheren Fertigungsaufwand und sind weniger flexibel. Vor allem gepumpte Systeme haben eine höhere Komplexität und Ausfallwahrscheinlichkeit. Hinzu kommt, vor allem bei Schwerelosigkeitsanwendungen, die meist höhere Masse.

Die vorgestellte Wärmetransportvorrichtung bewirkt eine interne Kapillarstruktur durch einen Schaum. Dazu wird das Transportfluid bzw. Arbeitsfluid mit einem Tensid versetzt. Dadurch bildet sich eine Schaumstruktur unabhängig einer Geometrie "von allein" im Inneren des Transportbehälters und macht somit auch ein Ausfüllen komplexerer Geometrien möglich. Herkömmlich sind bestimmte Tenside für eine Reduktion von Oberflächenspannungen im Arbeitsfluid eingesetzt worden, wobei die Schaumbildung einen Nachteil darstellt. In der vorgestellten Wärmetransportvorrichtung ist das Tensid aber gerade zur Bildung des Schaums ausgebildet worden; es bewirkt nicht oder nicht notwendigerweise eine Reduktion einer Oberflächenspannung in dem Transportfluid.

Einige Vorteile der vorgestellten Wärmetransportvorrichtung und des vorgestellten Verfahrens können wie folgt beschrieben werden.

Im Unterschied zu herkömmlichen Wärmerohren kommt die vorgestellte Wärmetransportvorrichtung in Ausführungsbeispielen ohne jede extra gefertigte Kapillar- bzw. Dochtstruktur aus, ermöglicht den Transport der Energie jedoch gleichwohl unabhängig von einer Gravitationsrichtung oder einer Vorzugsrichtung einer sonstigen äußeren Kraft. Ausführungsbeispiele sind insbesondere für Einsätze in der Raumfahrt bzw. im gravitationsfreien Raum vorgesehen. Die vorgestellte Wärmetransportvorrichtung kann daher ohne eine aufwändige Fertigung einer inneren Struktur hergestellt werden. Ausführungsbeispiele können zudem in komplexen Geometrien mit mehreren Wärmequellen und Wärmesenken eingesetzt werden.

Ein weiterer Vorteil besteht in der Möglichkeit, die Masse der Wärmetransportvorrichtung gegenüber herkömmlichen Wärmerohren oder Thermosiphons zu reduzieren. Die Abwesenheit von fest ausgebildeten Dochtstrukturen kann dabei zu dieser Reduktion beitragen. Auch die strukturierte Faserummantelung kann zu einer Reduktion der Masse beitragen. Insgesamt können Ausführungsbeispiele der Wärmetransportvorrichtung somit in Anwendungen vorteilhaft sein, bei denen die Masse eine wichtige Rolle spielt. Ausführungsbeispiele sehen insbesondere einen Einsatz in der Luft- und Raumfahrt vor, beispielsweise auf Flugzeugen, in Raumstationen oder Satelliten.

Ein weiterer Vorteil besteht in der Möglichkeit, die Wärmetransportvorrichtung passiv arbeiten zu lassen. Die Wärmetransportvorrichtung kann ohne äußere Pumpeinrichtungen oder sonstige mechanische Vorkehrungen zur Bewegung des Transportfluids auskommen. Ausführungsbeispiele nutzen lediglich die Eigenschaften des das Tensid aufweisenden Transportfluids (bzw. der Tensidlösung) sowie von dessen Phasenübergängen.

Ein weiterer Vorteil besteht in der Möglichkeit, die Wärmetransportvorrichtung bzw. den Transportkreislauf in unterschiedlichen Orientierungen einzusetzen. Im Unterschied zu Thermosiphons hängt bei der vorgestellten Wärmetransportvorrichtung das Erzeugen und Aufrechterhalten des Transportfluidkreislaufs nicht von der Schwerkraft oder einer anderen eine Vorzugsrichtung definierenden äußeren Kraft ab. Ausführungsbeispiele der Wärmetransportvorrichtung können im laufenden Betrieb effektiv in jeder Orientierung, also zum Wärmetransport bzw. Transport von Energie in jede Richtung zwischen den Wärmetauschbereichen, eingesetzt werden.

Ein weiterer Vorteil besteht in der Möglichkeit, die Wärmetransportvorrichtung leicht an unterschiedliche Gegebenheiten anzupassen, also insbesondere Transportgefäße für eine Vielzahl unterschiedlicher Situationen auszuführen. Insbesondere können mehrere Wärmequellen und -senken durch ein einziges Transportgefäß miteinander verbunden werden. So können Ausführungsbeispiele der Wärmetransportvorrichtung an eine Vielzahl von Situationen flexibel angepasst werden. Basierend auf der Wärmetransportvorrichtung kann daher ein Wärmetransport von hoher Komplexität und von hoher Effizienz erreicht werden.

Ein weiterer Vorteil besteht in der Möglichkeit, die Wärmetransportvorrichtung in Mikrogravitationsumgebungen einzusetzen. Bestimmte Schäume haben sich in gravitationsreduzierten oder gravitationsfreien Umgebungen als sehr stabil erwiesen, und die Wärmetransportvorrichtung kann insbesondere in der Luft- und Raumfahrt eingesetzt werden. Ausführungsbeispiele sehen etwa einen Einsatz zur Kühlung von elektronischen Komponenten in Satelliten oder anderen Raumschiffen oder -stationen vor.

Ein weiterer Vorteil besteht in der Möglichkeit, die Wärmetransportvorrichtung mit einer komplexen Geometrie auszuführen. Der Transportbehälter kann leicht in verschiedenen äußeren Formen hergestellt werden, und die Nachteile herkömmlicher Wärmerohre, die bei Zusammensetzung auf Schwierigkeiten mit der Anordnung der Dochtstruktur und auf Verstopfung durch Klebe- oder Lötmaterial führen, werden überwunden.

### KURZBESCHREIBUNG DER FIGUREN

Die Ausführungsbeispiele der vorliegenden Erfindung werden besser verstanden anhand der folgenden detaillierten Beschreibung und den beiliegenden Zeichnungen der unterschiedlichen Ausführungsbeispiele, die jedoch nicht so verstanden werden sollten, dass sie die Offenbarung auf die spezifischen Ausführungsformen einschränken, sondern lediglich der Erklärung und dem Verständnis dienen.
- Fig. 1: zeigt eine Wärmetauschvorrichtung gemäß der vorliegenden Erfindung.
- Fig. 2: illustriert Aspekte des Tensids und des Schaums, auf denen ein bestimmungsgemäßer Gebrauch der Wärmetauschvorrichtung basiert.
- Fig. 3: zeigt ein Ausführungsbeispiel mit einer Isolierung.
- Fig. 4: zeigt ein Ausführungsbeispiel mit Verzweigung, und illustriert Probleme einer solchen Verzweigung in einem herkömmlichen Wärmerohr.
- Fig. 5: zeigt Schritte eines Verfahrens gemäß der vorliegenden Erfindung.
- Fig. 6: zeigt ein herkömmliches Wärmerohr und einen herkömmlichen Thermosiphon.

### DETAILLIERTE BESCHREIBUNG

**Fig. 1** zeigt eine Wärmetransportvorrichtung 100 für einen Transport von Energie 5 von einer Wärmequelle zu einer Wärmesenke. Die Energie 5 kann insbesondere thermische Energie sein. Die Wärmetransportvorrichtung 100 umfasst einen Transportbehälter 110 mit einem ersten Wärmetauschbereich 111 und einem zweiten Wärmetauschbereich 112, sowie ein Transportfluid 120, das in dem Transportbehälter 110 enthalten ist, und das ein Tensid 121 aufweist. Dabei sind der erste Wärmetauschbereich 111 und der zweite Wärmetauschbereich 112 jeweils ausgebildet, um Energie 5 zwischen einer Umgebung um den ersten Wärmetauschbereich 111 bzw. den zweiten Wärmetauschbereich 112 und dem Transportfluid 120 auszutauschen. Das Transportfluid 120 ist ausgebildet, um basierend auf dem Tensid 121 einen Schaum 127 zu bilden. Basierend auf dem Schaum 127 ist die Wärmetransportvorrichtung 100 ausgebildet, um Energie 5 zwischen dem ersten Wärmetauschbereich 111 und dem zweiten Wärmetauschbereich 112 zu transportieren sowie ein Rückführen des Transportfluids 120 zu bewirken. Gegebenenfalls kann das Transportfluid neben dem Tensid einen Zusatz umfassen, um die Bildung des Schaums zu ermöglichen oder zu verstärken.

Nahe an dem ersten Wärmetauschbereich 111 verdampft ein Teil des Transportfluids 120 aufgrund einer Wärmezufuhr aus der Wärmequelle. Es bilden sich Dampf (bzw. ein gesättigtes Gas) und ggf. weitere Gasbläschen 128 des Schaums 127; insbesondere wachsen Blasen 128 des Schaums 127 im Volumen an und schieben damit Transportfluid 120 durch einen Transportbereich 114 des Transportbehälters 110 zu dem im Vergleich zu dem ersten Wärmetauschbereich 111 kühleren zweiten Wärmetauschbereich 112 des Transportbehälters 110. Der zweite Wärmetauschbereich 112 stellt eine Wärmesenke dar. In der Nähe des zweiten Wärmetauschbereichs 112 kondensiert ein Teil des Dampfs, und ein Volumen der Blasen 128 im Schaum 127 nimmt ab, wobei einige Blasen 128 des Schaums 127 kollabieren können. Bei der Kondensation freiwerdende latente Wärme 5 tritt aus der Wärmetransportvorrichtung 100 aus.

Bei der Kondensation verflüssigt sich ein Teil des Transportfluids 120. Entsprechend bildet sich eine Flüssigkeit nahe dem zweiten Wärmetauschbereich 112. Gleichzeitig bleibt Schaum 127 auch in der Nähe des zweiten Wärmetauschbereichs 112 bestehen. Zwischen Blasen 128 des Schaums 127 liegende Flüssigkeitskanäle 129 üben auf die Flüssigkeit Kapillarkräfte aus, welche die Flüssigkeit in den Flüssigkeitskanälen 129 in eine Nähe des ersten Wärmetauschbereichs 111 zurückfließen lassen. Gleichzeitig bewirkt eine elektrostatische Abstoßung zwischen den Blasen 128 eine zusätzliche Saugkraft, welche die Flüssigkeit in die Flüssigkeitskanäle 129 einsaugt und ebenfalls dazu beiträgt, die Flüssigkeit in die Nähe des ersten Wärmetauschbereichs 111 zurückzuführen.

Auf diese Weise stellt sich ohne fest installierte Dochtstruktur ein Kreislauf der Transportflüssigkeit 120 ein, der Energie 5 insbesondere in Blasen 128 von verdampftem Transportfluid 120 vom ersten Wärmetauschbereich 111 in den zweiten Wärmetauschbereich 112 transportiert und umgekehrt flüssiges Transportfluid 120 von dem zweiten Wärmetauschbereich 112 in den ersten Wärmetauschbereich 111 zurückführt.

Dabei kann sich der Kreislauf, bei entsprechender Veränderung der äußeren Umstände, auch mit vertauschten Rollen von erstem Wärmetauschbereich 111 und zweitem Wärmetauschbereich 112 einstellen.

In weiteren Ausführungsbeispielen umfasst der Transportbehälter 110 weitere Wärmetauschbereiche. Ein solches Ausführungsbeispiel kann beispielsweise dazu vorgesehen sein, Energie 5 von einer Quelle in mehrere Wärmesenken bzw. von einem erste Wärmetauschbereich in mehrere weitere Wärmetauschbereiche zu transportieren.

**Fig. 2** zeigt Aspekte des Vorgangs zum Transport der Energie 5 und dem Rückführen von flüssigem Transportfluid 120.

Die Figur zeigt oben links eine schematische Darstellung eines Teilchens 122 des Tensids 121. Das Teilchen 122 umfasst einen in einer Trägerflüssigkeit 125 des Tensids 121 löslichen (beispielsweise hydrophilen) Kopf 123 und einen nicht in der Trägerflüssigkeit 125 löslichen (beispielsweise hydrophoben) Schwanz 124.

Weiter zeigt die Figur oben rechts einen Tropfen der Trägerflüssigkeit 125; beispielsweise einen Wassertropfen, umgeben von einem Gas. Die Teilchen 122 des Tensids121 ordnen sich an einer Oberfläche des Tropfens mit dem hydrophilen Kopf 123 im Wasser 125 bzw. in dem Tropfen an, wobei jeweils der hydrophobe Schwanz 124 nach außen weist und in dem Gas liegt. Der Tropfen ist daher von Teilchen des Tensids 121 umgeben.

Weiter zeigt die Figur unten links den stabilen Schaum 127 mit mehreren Blasen 128 unterschiedlicher Größe und dazwischenliegender Trägerflüssigkeit 125 bzw. flüssigen Anteilen des Transportfluids 120.

Ein Ausschnitt aus dieser Ansicht ist in der Figur unten rechts dargestellt. Er zeigt Grenzflächen der Blasen 128 mit einem dazwischenliegenden dünnen flüssigen Film von Trägerflüssigkeit 125, beispielsweise von Wasser. An den Grenzflächen ordnen sich jeweils Teilchen 122 des Tensids 120 in der vorangehend beschriebenen Weise an.

Ein Arbeitsprinzip der Wärmetransportvorrichtung 100 kann wie folgt beschrieben werden.

Zunächst umfasst das Arbeitsprinzip die Bildung des Schaums 127.

In einer Verdampfungszone nahe eines Wärmetauschbereichs 111 absorbiert mit dem Tensid 121 versetzte Trägerflüssigkeit 125 des Transportfluids 120 Energie 5. Dadurch verdampfen flüssige Anteile des Transportfluids 120, wobei sich Gas- bzw. Dampfblasen 128 bilden. Diese sowie bereits vorhandene Blasen 128 werden durch Teilchen 122 des Tensids 121 basierend auf elektrostatischer Abstoßung stabilisiert. Die Teilchen 122 des Tensids 121 verhindern ein Zusammenwachsen bzw. Verschmelzen der Blasen 128. Die Gasblasen 128 bilden den Schaum 127 innerhalb des Transportbehälters 110. Dieser Schaum 127 wirkt als ein dynamisches Dochtsystem, in dem dünnen flüssige Filme 129 zwischen den Blasen eine wichtige Rolle für den Transport der Energie 5 sowie von flüssigem Transportfluid 120 spielen. Die Verdampfung der Trägerflüssigkeit 125 in der Verdampfungszone und die Kondensation in einer Kondensationszone bewirkt ein Druckgefälle, das den Schaum 127 (insbesondere auch den Dampf) von der Verdampfungszone zu der Kondensationszone treibt.

Weiter umfasst das Arbeitsprinzip einen Pumpeffekt.

Während der Verdampfung verschmelzen die entstehenden Gasblasen 128 aufgrund der Eigenschaften des Tensids 121 nicht. Stattdessen drücken die Gasblasen 120 gegeneinander und bewirken so den passiven Pumpeffekt. Dieser Effekt transportiert auf effiziente Weise Dampf von der Verdampfungszone zu der Kondensationszone.

Weiter umfasst das Arbeitsprinzip die Rückführung flüssiger Anteile des Transportfluids 120.

Die Wärmetransportvorrichtung 100 kann die Rückführung des kondensierten Transportfluids 120 basierend auf zwei Mechanismen sicherstellen. Ein erster Mechanismus beruht dabei auf einem dynamischen Dochteffekt, der dadurch bewirkt wird, dass dünne, zwischen den Blasen 128 des Schaums 127 liegende Flüssigkeitsfilme 129 eine kapillarkraftartige Wirkung erzeugen, die dazu beiträgt, kondensiertes Transportfluid 120 bzw. die Trägerflüssigkeit 125 mit darin gelöstem Tensid 121 zurück in die Verdampfungszone zu bewegen. Ein zweiter Mechanismus beruht auf einem abstoßungsinduzierten Pumpeffekt. Dabei bewirkt die Abstoßung zwischen den Blasen 128 einen zusätzlichen Sog, der die Rückführung des kondensierten Transportfluids 120 bzw. der Trägerflüssigkeit 125 mit darin gelöstem Tensid 121 unterstützt.

**Fig. 3** zeigt ein Ausführungsbeispiel mit einem Transportbereich 114, der eine wärmeisolierende Ummantelung 115 aufweist. Dadurch wird eine Abgabe von Energie 5 aus dem Transportbehälter 110 im Transportbereich 114 unterdrückt oder verhindert. Der Transport der Energie 5 verläuft in diesem Bereich des Transportbehälters 110 vollständig oder im Wesentlichen adiabatisch. Die Ummantelung 115 kann dabei neben einem Isoliermaterial auch eine strukturierte Faserummantelung umfassen. Die strukturierte Faserummantelung kann zu einer Widerstandsfähigkeit des Transportbehälters 110 gegenüber einer großen Differenz zwischen einem Innen- und einem Außendruck beitragen. Gleichzeitig kann eine Auskleidung bzw. ein Gefäß dünner ausgeführt werden. Die Faserummantelung kann eine Harzmatrix mit darin eingebetteten, ausgerichteten Fasern umfassen.

**Fig. 4** illustriert auf einer linken Seite Probleme, die sich bei Verzweigungen 30 von herkömmlichen Wärmerohren 1 ergeben können. Das Wärmerohr 1 umfasst eine Bifurkation, an der zwei Rohre 10, 10' zusammentreffen. In einem Betrieb kann Energie 5 durch beispielsweise einen ersten Wärmetauschbereich 11 in das Rohr 10 gelangen und dort ein Arbeitsfluid 20 verdampfen. Basierend darauf wird Energie 5 in einen zweiten Wärmetauschbereich 12 und in einen weiteren Wärmetauschbereich 13 transportiert, bei denen das Arbeitsfluid 20 kondensiert und Energie 5 aus dem Wärmerohr 1 abgegeben wird. Eine Dochtstruktur 18 ist an einer Innenwand des Wärmerohrs 1 angeordnet. Sie sollte ausgebildet sein, um durch Kapillarkräfte kondensiertes Arbeitsfluid 20 in den ersten Wärmetauschbereich 11 zurückzuführen. In einem Bereich der Verzweigung 30 kann die Dochtstruktur 20 jedoch kaum sinnvoll verbunden bzw. zusammenhängend ausgeführt werden. Idealerweise sollte das Wärmerohr 1 auch in einer Weise betrieben werden können, dass beispielsweise entweder der zweite Wärmetauschbereich 12 oder der weitere Wärmetauschbereich 13 als Wärmequelle dienen. Bei durchgehender Verbindung würde die Dochtstruktur aber zumindest in einem dieser Betriebsarten zwei Wärmesenken bzw. Kondensationszonen (im Beispiel mit der Wärmquelle in dem ersten Wärmetauschbereich 11 also dem zweiten Wärmetauschbereich 12 und dem weiteren Wärmetauschbereich 13) miteinander verbinden. Zudem können die feinen Kanäle der Dochtstruktur 18 bei einem Zusammensetzen der Rohre 10, 10' im Bereich der Verzweigung 30 leicht verstopfen, beispielsweise durch eindringenden Lötzinn oder ein sonstiges zum Zusammensetzen der Rohre 10, 10' eingesetztes Material.

Im Gegensatz dazu illustriert die Figur auf einer rechten Seite ein Ausführungsbeispiel der Wärmetransportvorrichtung 100 der hier vorgestellten Art. Der Transportbehälter 110 weist eine äußere Form auf, die gleich ist wie eine äußere Form des Wärmerohrs 1 im linken Teil der Figur. Der Transportbehälter 110 umfasst jedoch keine fest ausgebildete Dochtstruktur 18. Vielmehr bildet sich eine Dochtstruktur bei bestimmungsgemäßer Verwendung der Wärmetransportvorrichtung 100 dynamisch durch den Schaum 127. Dadurch kann beispielsweise jeder einzelne der Wärmetauschbereiche 111, 112, 113 als Wärmequelle eingesetzt werden. Das Zusammensetzen des Transportbehälters 110 beispielsweise aus einzelnen Rohren stellt hier kein Problem dar. In Ausführungsbeispielen verteilt sich der Schaum 127 gleichmäßig und stabil in dem ganzen Transportbehälter 110.

**Fig. 5** zeigt Schritte eines Ausführungsbeispiels des hier vorgestellten Verfahrens für einen Transport von Energie 5 von einer Wärmequelle zu einer Wärmesenke. Die Energie 5 kann insbesondere thermische Energie sein. Das Verfahren umfasst ein Zuführen S110 von Energie 5 in ein Transportfluid 120, das ein Tensid 121 aufweist. Dabei ist das Transportfluid 120 ausgebildet, um basierend auf dem Tensid 121 einen Schaum 127 zu bilden. Das Verfahren umfasst weiter ein Transportieren S120 der Energie 5 basierend auf dem Schaum 127. Hierbei bewirkt ein Temperaturgradient einen Druckgradienten in dem Schaum 127, der zu einem Transport des Transportfluids 120 und der in ihm gespeicherten Energie 5 führt. Das Verfahren umfasst weiter ein Entziehen S130 von Energie 5 aus dem Transportfluid 120. Dabei schrumpfen Blasen 128 des Schaums 127, und ein Teil von ihnen kollabiert. Insgesamt kondensiert ein Teil des die Energie 5 transportierenden Transportfluids 120, und gibt dabei die Energie 5 ab. Das Verfahren umfasst weiter ein Rückführen S140 des Transportfluids 120 basierend auf dem Schaum 127. Dies beruht auf dünnen Filmen von flüssigem

Transportfluid 120 zwischen Blasen 128 des Schaums 127. Die Blasen 128 des Schaums 127 stoßen sich aufgrund einer Wirkung des Tensids 121 gegenseitig ab. So entstehen dünne Flüssigkeitskanäle 129, die durch eine Mischung aus Kapillarkräften und Saugwirkung das Rückführen von kondensiertem Transportfluid 120 bewirken. Insgesamt stellt sich dynamisch ein Kreislauf des Transportfluids 120 ein, der den Transport der Energie 5 bewirkt.

Die in der Beschreibung, den Ansprüchen und den Figuren offenbarten Merkmale der Erfindung können sowohl einzeln als auch in beliebiger Kombination für die Verwirklichung der Erfindung wesentlich sein.

### BEZUGSZEICHENLISTE

- 1: Wärmerohr
- 2: Thermosiphon
- 5: Energie
- 10: Transportgefäß, Rohr
- 11, 12, 13: Wärmetauschbereiche
- 15: Isolation
- 18: Dochtstruktur
- 17: Vorratsgefäß
- 20: Arbeitsfluid
- 30: Verzweigung
- 100: Wärmetransportvorrichtung
- 110: Transportgefäß
- 111, 112, 113: Wärmetauschbereiche
- 114: Transportbereich
- 115: Ummantelung
- 120: Transportfluid
- 121: Tensid
- 122: Teilchen
- 123: Kopf
- 124: Schwanz
- 125: Trägerflüssigkeit
- 127: Schaum
- 128: Blase
- 129: Flüssigkeitskanal
- S110, S120, S130, S140: Verfahrensschritte

## Patentansprüche

1. Eine Wärmetransportvorrichtung (100) für einen Transport von Energie (5) von einer Wärmequelle zu einer Wärmesenke, umfassend:
einen Transportbehälter (110) mit einem ersten Wärmetauschbereich (111) und einem zweiten Wärmetauschbereich (112); und
ein Transportfluid (120), das in dem Transportbehälter (110) enthalten ist, und das ein Tensid (121) aufweist,
wobei der erste Wärmetauschbereich (111) und der zweite Wärmetauschbereich (112) jeweils ausgebildet sind, um Energie (5) zwischen einer Umgebung und dem Transportfluid (120) auszutauschen, und
wobei das Transportfluid (120) ausgebildet ist, um basierend auf dem Tensid (121) einen Schaum (127) zu bilden, um basierend darauf die Energie (5) zwischen dem ersten Wärmetauschbereich (111) und dem zweiten Wärmetauschbereich (112) zu transportieren sowie ein Rückführen des Transportfluids (120) zu bewirken.

2. Die Wärmetransportvorrichtung (100) nach Anspruch 1, wobei der Transportbehälter (110) in einem Transportbereich (114) eine Wärmeisolation (115) aufweist.

3. Die Wärmetransportvorrichtung (100) nach einem der vorhergehenden Ansprüche, wobei der Transportbehälter (110) eine Verzweigung (30) aufweist.

4. Die Wärmetransportvorrichtung (100) nach einem der vorhergehenden Ansprüche, wobei der Transportbehälter (110) mindestens einen weiteren Wärmetauschbereich (113) aufweist, der ausgebildet ist, um Energie (5) zwischen einer Umgebung und dem Transportfluid (120) auszutauschen.

5. Die Wärmetransportvorrichtung (100) nach einem der vorhergehenden Ansprüche, wobei der Transportbehälter (110) zumindest eines der folgenden aufweist:
- einen Vorratsbereich für ein Vorhalten eines Vorrats des Transportfluids (120).

6. Die Wärmetransportvorrichtung (100) nach einem der vorhergehenden Ansprüche, wobei der Transportbehälter (110) ein Gefäß umfasst, das zumindest teilweise mit einer strukturierten Faserummantelung (115) umgeben ist.

7. Die Wärmetransportvorrichtung (100) nach einem der vorhergehenden Ansprüche, wobei das das Tensid (121) zumindest einen der folgenden Stoffe umfasst:
- Natrium-1,5-bis[(1H,1H,2H,2H-perfluorohexyl)oxy]-1,5-dioxopentan-2-sulfonat,
- C₁₈H₃₇SO₄Na,
- Natriumdodecylsulfat,
- ein Octylphenolethoxylat,
- ein Polysorbat.

8. Die Wärmetransportvorrichtung (100) nach einem der vorhergehenden Ansprüche, wobei das Transportfluid (110) zumindest einen der folgenden Stoffe umfasst:
- Wasser,
- Aceton,
- Ethanol.

9. Die Wärmetransportvorrichtung (100) nach einem der vorhergehenden Ansprüche, wobei in dem Transportbehälter (110) ein zyklischer Pfad für das Transportfluid (120) ausgebildet ist.

10. Ein Verfahren für einen Transport von Energie (5) von einer Wärmequelle zu einer Wärmesenke, umfassend:
Zuführen (S110) der Energie (5) in ein Transportfluid (120), das ein Tensid (121) aufweist, wobei das Transportfluid (120) ausgebildet ist, um basierend auf dem Tensid (121) einen Schaum (127) zu bilden;
Transportieren (S120) der Energie (5) basierend auf dem Schaum (127);
Entziehen (S130) von Energie (5) aus dem Transportfluid (120); und
Rückführen (S140) des Transportfluids (120) basierend auf dem Schaum (127).
